# FASCICULE DE BREVET EUROPEEN

(11) **EP 3 384 727 B1**
(45) Date de publication et mention de la délivrance du brevet: **14.08.2019**
(21) Numéro de dépôt: 16806290.9
(22) Date de dépôt: 28.11.2016
(51) Int. Cl.: H05B 3/26, F24H 7/00, F24H 9/20

(54) **APPAREIL DE CHAUFFAGE INCLUANT DES BATTERIES DE STOCKAGE DE L'ÉNERGIE ÉLECTRIQUE**
ERWÄRMUNGSVORRICHTUNG MIT BATTERIEN ZUR SPEICHERUNG VON ELEKTRISCHER ENERGIE
HEATING APPARATUS INCLUDING ELECTRICAL ENERGY STORAGE BATTERIES

(30) Priorité: 30.11.2015 FR 1561615
(43) Date de publication de la demande: 10.10.2018
(73) Titulaire: Lancey Energy Storage S.A.S., 38000 Grenoble (FR)
(72) Inventeur: MEYER, Raphaël, 38000 Grenoble (FR)
(74) Mandataire: Verriest, Philippe
(86) Numéro de dépôt international: PCT/IB2016/057160
(87) Numéro de publication internationale: WO 2017/093878

(56) Documents cités:
- WO-A1-2011/089182
- WO-A1-2012/018318
- CN-U- 203 771 693
- DE-A1- 19 547 520
- FR-A1- 2 882 132
- US-A1- 2014 038 021

## Description

La présente invention concerne un appareil de chauffage incluant des batteries de stockage de l'énergie électrique.

Il est connu d'associer un parc de batteries à un appareil de chauffage, ce parc permettant de stocker de l'énergie électrique utilisée par l'appareil, en vue d'espacer la consommation d'électricité dans le temps. Ce parc de batteries permet par conséquent de jouer sur les périodes de tarification préférentielle de l'électricité : les batteries sont en charge au cours des périodes de temps pendant lesquelles l'électricité est moins chère, typiquement de nuit, et l'électricité que contiennent ces batteries est utilisée pour le fonctionnement de l'appareil pendant les périodes de temps au cours desquelles l'électricité est plus chère, typiquement de jour. Un tel appareil de chauffage comprend notamment un corps de chauffe, destiné à produire la chaleur, et ledit parc de batteries. Ce dernier est situé à distance du corps de chauffe, étant situé au plus près d'un compteur électrique, voire à l'extérieur du local devant être chauffé.

Un tel appareil présente cependant l'inconvénient de présenter un rendement énergétique faible, résultant d'une déperdition importante d'énergie lors du stockage et du déstockage de cette énergie, pouvant être évaluée à 30 % du contenu des batteries.

De plus, l'appareil existant est en général volumineux et relativement complexe à installer, ce qui restreint les possibilités d'usage.

La présente invention a pour objectif de remédier à ces inconvénients, en proposant un appareil de stockage dont la structure permet de bénéficier d'une rentabilité énergétique maximale.

Les documents FR 2 882 132 A1, WO 2011/089182 A1, CN 203771693 U, WO 2012/018318 A1 et DE 19547520 A1 décrivent divers appareils selon la technique antérieure, ne permettant pas d'atteindre ce but.

L'appareil concerné comprend, de manière connue en soi, un corps de chauffe et des batteries de stockage de l'énergie électrique.

Selon l'invention,
- les batteries sont regroupées de façon à former un parc de batteries présentant une forme parallélépipédique qui définit des faces antérieure et postérieure de ce parc ;
- le corps de chauffe forme au moins une face située le long de l'une desdites faces antérieure ou postérieure du parc de batteries, ou au-dessus de ce parc de batteries, à proximité de ce parc de batteries, de telle sorte que de la chaleur produite par le parc de batteries s'ajoute à celle produite par le corps de chauffe pour créer une circulation d'air autour de l'appareil, par convection ; et
- l'appareil comprend : une première plaque d'isolation thermique placée entre le parc de batteries et le corps de chauffe; au moins une plaque de convection, dont un premier côté est en contact intime avec la face antérieure ou postérieure que forme le parc de batteries, de telle sorte qu'un échange thermique soit possible entre ce parc de batteries et la plaque de convection; et au moins un moyen de fixation à une paroi, situé sur un deuxième côté de la plaque de convection, opposé audit premier côté de cette plaque de convection, ce moyen de fixation permettant de monter l'appareil sur cette paroi de telle sorte que la plaque de convection soit située à distance du sol et à distance de ladite paroi, afin qu'un écoulement d'air soit possible, par convection, au travers de l'espace aménagé en dessous de l'appareil et de l'espace aménagé entre ladite plaque de convection et ladite paroi.

Ainsi, selon l'invention, le parc de batteries n'est pas séparé de l'appareil de chauffage mais est au contraire intimement intégré à la structure de l'appareil de chauffage, de telle sorte qu'il est situé à proximité du corps de chauffe. Par cette expression "à proximité", il faut entendre une distance pouvant être au minimum celle de l'épaisseur de ladite première plaque d'isolation thermique (le corps de chauffe et le parc de batteries étant donc respectivement au contact de deux faces opposées de cette première plaque d'isolation thermique), jusqu'à une distance de l'ordre d'une quinzaine de centimètres au maximum.

Lorsque l'appareil est en fonctionnement et que les batteries sont en état de rechargement sur le secteur, c'est-à-dire typiquement de jour, l'échauffement de ces batteries dû à la décharge et à la recharge s'ajoute à la chaleur produite par le corps de chauffe, augmentant par conséquent la chaleur émise globalement par l'appareil. De plus, la circulation de l'air par convection autour du parc de batteries permet de dissiper activement l'échauffement que subit ce parc de batteries, et améliore donc le rendement énergétique de l'appareil.

Lorsque les batteries sont en état de rechargement, c'est-à-dire typiquement de nuit, l'échauffement de ces batteries dû à la recharge s'ajoute de la même façon à la chaleur produite par le corps de chauffe, de sorte que l'appareil permet un chauffage dans un certaine mesure et qu'il se produit également une dissipation active de l'échauffement subi par le parc de batteries.

Pour le cas où l'appareil fonctionnerait uniquement sur les batteries, l'échauffement de ces batteries dû à la décharge s'ajoute à la chaleur produite par le corps de chauffe, de la même façon.

L'échauffement des batteries dû à la décharge et à la recharge de ces batteries se communique à la plaque de convection, et augmente donc l'effet de convection produit par celle-ci.

De préférence, la face du parc de batterie et la face du corps de chauffe situées à proximité l'une de l'autre sont planes, de façon à maximiser les échanges thermiques de ce parc de batterie et de ce corps de chauffe l'un avec l'autre.

Selon une possibilité, le parc de batteries présente une forme telle que sa hauteur soit proche de son épaisseur, ce parc ayant ainsi la forme d'un bloc allongé ; dans ce cas, le corps de chauffe est situé au-dessus de ce parc ; lorsque la plaque de convection (5) est présente, il est à proximité de cette plaque de convection.

Il sera compris que les termes "hauteur" et "épaisseur" sont à considérer en référence au sol sur lequel l'appareil est posé ou à une paroi sur laquelle l'appareil est destiné à être monté : "hauteur" désigne la dimension de l'appareil selon une direction verticale et "épaisseur" désigne la dimension de l'appareil selon une direction allant de ladite face antérieure à ladite face postérieure. L'expression "à proximité" est à considérer de la même façon qu'indiqué précédemment.

Selon une autre possibilité, le parc de batteries présente une forme telle que ses faces antérieure et postérieure soient des faces principales et que ses faces de tranche aient individuellement une surface réduite par rapport à la surface de chaque face principale ; dans ce cas, le corps de chauffe est situé le long de l'une des faces antérieure ou postérieure du parc de batteries tandis que la plaque de convection est située le long de l'autre de ces faces postérieure ou antérieure de ce parc.

La hauteur du parc de batteries peut notamment être au moins cinq fois supérieure à l'épaisseur de ce parc de batteries, le parc ayant ainsi la forme d'une plaque épaisse.

Dans le cas de cette possibilité dans laquelle les faces antérieure et postérieure sont des faces principales, la plaque de convection s'étend de préférence le long de la face postérieure du parc de batteries, et ladite première plaque d'isolation thermique s'étend le long la face antérieure de ce parc de batteries ; le corps de chauffe s'étend le long de ladite première plaque d'isolation thermique, du côté de cette plaque opposé au parc de batteries.

Ladite première plaque d'isolation thermique peut s'étendre contre la face antérieure du parc de batteries et le corps de chauffe peut s'étendre contre cette première plaque d'isolation thermique. Alternativement, un espace d'air est aménagé entre le parc de batteries et le corps de chauffe, ladite première plaque d'isolation thermique s'étendant soit contre le parc de batteries soit contre le corps de chauffe, ou encore l'appareil comprend une deuxième plaque d'isolation thermique, l'une des deux plaques d'isolation thermique s'étendant contre le parc de batteries et l'autre de ces deux plaques d'isolation thermique s'étendant contre le corps de chauffe.

De préférence, l'appareil comprend un élément d'isolation thermique placé entre la plaque de convection et chaque moyen de fixation précité, afin d'éliminer tout pont thermique entre cette plaque de convection et ce moyen de fixation. Lorsque les moyens de fixation sont des vis, ces éléments d'isolation thermique peuvent notamment être des rondelles de matériau isolant interposées entre la plaque de convection et ces vis.

De préférence, une pâte de jonction est mise en place entre la plaque de convection et le parc de batteries, afin de réaliser une liaison pleine, c'est-à-dire dépourvue d'espaces d'air, entre les surfaces de cette plaque de convection et de ce parc de batteries qui sont mutuellement en contact.

Une telle pâte de jonction permet de favoriser l'échange thermique entre ce parc et cette plaque. Il peut s'agir d'une pâte dite "thermique", notamment constituée d'un polymère (p.ex. silicone) et chargé de particules métalliques (p.ex. d'argent), notamment utilisée dans le domaine de l'électronique de puissance ou de la microélectronique.

Lorsqu'un espace d'air est prévu entre le parc de batteries et le corps de chauffe, et qu'une plaque d'isolation thermique s'étend contre ladite face antérieure que forme le parc de batteries, une pâte de jonction identique peut être mise en place de la même façon entre cette face antérieure et la plaque d'isolation thermique.

De préférence, la plaque de convection est perforée et/ou pourvue d'ailettes de façon à être structurée pour faciliter son échange thermique avec l'air, et donc pour favoriser la création de la circulation d'air par convection.

L'invention sera bien comprise, et d'autres caractéristiques et avantages de celle-ci apparaîtront, en référence au dessin schématique annexé, représentant, à titre d'exemples non limitatifs, plusieurs formes de réalisation possibles de l'appareil de chauffage concerné.
La figure 1 est une vue de côté de cet appareil selon une première forme de réalisation, alors qu'il est monté sur une paroi ;
la figure 2 est une vue de l'appareil similaire à la figure 1, selon une deuxième forme de réalisation ;
la figure 3 montre des courbes comparant les performances des appareils selon les figures 1 et 2 avec celles d'un appareil conforme à la technique antérieure ;
la figure 4 est une vue en perspective de l'appareil selon une troisième forme de réalisation ; et
la figure 5 est une vue de côté de l'appareil selon une quatrième forme de réalisation, monté sur des roulettes.

La figure 1 représente un appareil de chauffage 1 monté sur une paroi 100 telle qu'un mur, au-dessus d'un plancher 101.

L'appareil 1 comprend, de son côté antérieur (c'est-à-dire plus éloigné de la paroi 100) à son côté postérieur (c'est-à-dire plus proche de cette paroi 100), un corps de chauffe 2, une plaque 3 d'isolation thermique, un parc de batteries 4, une plaque de convection 5 et des vis 6 d'ancrage à la paroi 100.

Le corps de chauffe 2 présente la forme d'une plaque ; il est constitué par un boîtier ayant des parois planes en un matériau thermiquement conducteur, notamment métallique, et par une résistance logée à l'intérieur de ce boîtier, alimentée par les batteries 7 du parc 4.

Bien entendu, devant ce corps de chauffe 2, l'appareil 1 présente une grille ou un garde-corps adapté, non représenté, évitant tout risque de contact direct d'un utilisateur avec ce corps de chauffe.

La plaque 3 est en un matériau thermiquement isolant, par exemple un matériau expansé courant (organique ou inorganique) ou aérogel thermique. Elle est en contact, par l'ensemble de la surface de ses faces principales, avec une face principale postérieure plane 2p que forme le boîtier du corps de chauffe 2 et avec une face principale antérieure plane 4a que forme le parc de batteries 4.

Ce dernier présente la forme d'une plaque épaisse, c'est-à-dire a une hauteur au moins cinq fois supérieure à son épaisseur. Il est constitué par un boîtier ayant des parois planes en un matériau thermiquement conducteur, notamment métallique, qui loge une pluralité de batteries 7 d'accumulation d'énergie électrique, telles que des batteries au lithium. Ce boîtier forme une face principale postérieure plane 4p, par laquelle le parc de batteries 4 est en contact intime avec la face antérieure 5a de la plaque de convection 5, par l'ensemble de la surface de cette face postérieure.

La plaque de convection 5 est constituée par une plaque par exemple en aluminium. Elle comprend une pluralité de perforations recevant des bagues 8 en un matériau thermiquement isolant, ces bagues recevant elles-mêmes les vis 6.

Une pâte de jonction dite "pâte thermique" est appliquée avant assemblage de l'appareil 1 sur l'une et/ou l'autre des faces de la plaque de convection 5 et du parc de batteries 4 destinées à être en contact l'une avec l'autre, afin de réaliser une liaison pleine, c'est-à-dire dépourvue d'espaces d'air, entre ces faces, permettant un bon échange thermique entre le parc 4 et la plaque 5.

Les vis 6 sont insérées dans la paroi 100 et permettent un montage de l'appareil 1 sur cette paroi 100 de telle sorte qu'il existe un espace d'air 10 entre l'appareil 1 et le plancher 101 et un espace d'air 11 entre la paroi 100 et la plaque de convection 5.

À titre d'exemple, la hauteur de l'appareil 1 peut aller de 10 à 100 cm ; l'épaisseur du parc de batteries 4 peut aller de 1 à 20 cm et les espaces 10, 11 peuvent aller chacun de 3 à 10 cm.

Ainsi, le parc de batteries 4 est intimement intégré à la structure de l'appareil 1, en étant en contact avec la plaque de convection 5 et en étant situé à proximité du corps de chauffe 2.

Lorsque l'appareil 1 est en fonctionnement et que les batteries 7 sont en état de rechargement sur le secteur, c'est-à-dire typiquement de jour, l'échauffement de ces batteries 7 dû à la décharge et à la recharge se communique à la plaque de convection 5, et augmente donc l'effet de convection produit par celle-ci. Du fait de la proximité entre le parc de batteries 4 et le corps de chauffe 2, ce même échauffement s'ajoute à la chaleur produite par le corps de chauffe 2, augmentant par conséquent la chaleur émise globalement par l'appareil 1. La circulation de l'air par convection autour du parc de batteries 4 permet en outre de dissiper activement l'échauffement que subit ce parc de batteries, et améliore donc le rendement énergétique de l'appareil 1.

Lorsque les batteries 7 sont en état de rechargement, c'est-à-dire typiquement de nuit, l'échauffement de ces batteries dû à la recharge se transmet de la même façon à la plaque de convection 5 et s'ajoute de la même façon à la chaleur produite par le corps de chauffe 2, de sorte que l'appareil 1 permet un chauffage dans un certaine mesure et qu'il se produit également une dissipation active de l'échauffement subi par le parc de batteries 4.

Pour le cas où l'appareil 1 fonctionnerait uniquement sur les batteries 7, l'échauffement de ces batteries dû à la décharge se communiquerait à la plaque de convection 5 et s'ajouterait à la chaleur produite par le corps de chauffe 2, de la même façon.

Dans la deuxième forme de réalisation de l'appareil 1 représenté sur la figure 2, le corps de chauffe 2, la plaque 3 d'isolation thermique, le parc de batteries 4, la plaque de convection 5 et les vis 6 se retrouvent de façon identique ou très similaire à ce qui vient d'être décrit. Par simplification, les éléments déjà décrits qui se retrouvent dans cette deuxième forme de réalisation, et dans les autres formes de réalisation décrites plus loin, seront désignés par les mêmes références numériques.

Dans le cas de cette deuxième forme de réalisation, un espace d'air 15 est aménagé entre le parc de batteries 4 et le corps de chauffe 2, et l'appareil 1 comprend une deuxième plaque d'isolation thermique 16, qui s'étend contre la face antérieure 4a du parc de batteries 4, la plaque 3 s'étendant contre le corps de chauffe 2 de la même façon que précédemment.

Le montage du corps de chauffe 2 et de la plaque 3 sur le boîtier du parc de batteries 4 est réalisé au moyen de vis 17, de façon identique ou similaire au montage réalisé par les vis 6.

L'espace d'air 15 peut avoir une épaisseur allant de 3 à 10 cm entre les faces des plaques 3 et 16 qui sont en regard l'une de l'autre.

Dans l'appareil 1 selon cette deuxième forme de réalisation, une double circulation d'air par convection est réalisée au travers des espaces 10, 11 et 10, 15, de part et d'autre du parc de batterie 4, maximisant ainsi l'effet d'augmentation de la convection et de l'échauffement de l'air produit par l'appareil, et dissipant d'autant plus l'échauffement du parc de batteries 4, donc améliorant encore le rendement énergétique de l'appareil 1.

La figure 3 est un repère comprenant en abscisse les puissances dégagées par le parc de batteries 4 et en ordonnée le rendement énergétique de l'appareil de chauffage 1. Sur ce repère sont portées une courbe 20 relative à un appareil selon l'art antérieur, dans lequel le parc de batteries est séparé du corps de chauffe et dans lequel il n'existe pas de plaque de convection, et une courbe 30 relative à l'appareil 1 selon l'une ou l'autre des deux formes de réalisation décrites plus haut.

Il apparaît que le rendement énergétique de l'appareil connu plafonne à environ 75% tandis que celui de l'appareil 1 selon la présente demande de brevet dépasse 95%.

Dans le cas de l'appareil 1 selon la troisième forme de réalisation, visible sur la figure 4, le parc de batteries 4 a une hauteur proche de son épaisseur, de sorte qu'il présente une forme en bloc allongé. Dans ce cas, le corps de chauffe 2 est situé au-dessus de ce parc 4 et à proximité de la plaque de convection 5, et la plaque d'isolation thermique 3 est placée sur la face supérieure du corps de chauffe 2.

Sur cette figure 4, sont en outre représentées des flèches épaisses qui représentent la circulation de l'air autour de l'appareil 1.

L'appareil selon la quatrième forme de réalisation représentée sur la figure 5 est similaire à celui représenté sur la figure 1, sinon qu'il est monté sur des roulettes 20.

Ainsi que cela apparaît de ce qui précède, l'appareil de chauffage 1 selon la présente invention remédie aux inconvénients des appareils homologues existants, en fournissant un appareil dont la structure permet de bénéficier d'une rentabilité énergétique maximale.

L'invention a été décrite plus haut en référence à des formes de réalisation fournies à titre d'exemples ; il va de soi qu'elle n'est pas limitée à ces formes de réalisation.

## Revendications

1. Appareil de chauffage (1) comprenant un corps de chauffe (2) et des batteries (7) de stockage de l'énergie électrique, dans lequel le corps de chauffe (2) forme au moins une face située le long de l'une desdites faces antérieure (4a) ou postérieure (4p) du parc de batteries (4), ou au-dessus de ce parc de batteries, à proximité de ce parc de batteries, de telle sorte que de la chaleur produite par le parc de batteries (4) s'ajoute à celle produite par le corps de chauffe (2) pour créer une circulation d'air autour de l'appareil, par convection ;
**caractérisé en ce que** es batteries (7) sont regroupées de façon à former un parc (4) de batteries présentant une forme parallélépipédique qui définit des faces antérieure (4a) et postérieure (4p) de ce parc; et **en ce que** l'appareil (1) comprend :
- une première plaque d'isolation thermique (3) placée entre le parc de batteries (4) et le corps de chauffe (2) ;
- au moins une plaque de convection (5), dont un premier côté (5a) est en contact intime avec la face antérieure ou postérieure (4p) que forme le parc de batteries (4), de telle sorte qu'un échange thermique soit possible entre ce parc de batteries (4) et la plaque de convection (5) et
- au moins un moyen (6) de fixation à une paroi (100), situé sur un deuxième côté de la plaque de convection (5), opposé audit premier côté (5a) de cette plaque de convection, ce moyen de fixation (6) permettant de monter l'appareil (1) sur cette paroi (100) de telle sorte que la plaque de convection (5) soit située à distance du sol (101) et à distance de ladite paroi (100), afin qu'un écoulement d'air soit possible, par convection, au travers de l'espace (10) aménagé en dessous de l'appareil (1) et de l'espace (11) aménagé entre ladite plaque de convection (5) et ladite paroi (100).

2. Appareil (1) selon la revendication 1, **caractérisé en ce que** la face (4a) du parc de batterie (4) et la face (2p) du corps de chauffe (2) situées à proximité l'une de l'autre sont planes.

3. Appareil (1) selon l'une des revendications 1 ou 2, **caractérisé en ce que** :
- le parc de batteries (4) présente une forme telle que la hauteur de ce parc est proche de l'épaisseur de ce parc, le parc (4) ayant ainsi la forme d'un bloc allongé ; et **en ce que**
- le corps de chauffe (2) est situé au-dessus de ce parc, et, lorsque la plaque de convection (5) est présente, à proximité de cette plaque de convection.

4. Appareil (1) selon l'une quelconque des revendications 1 à 3, **caractérisé en ce que** :
- le parc de batteries (4) présente une forme telle que ses faces antérieure (4a) et postérieure (4p) soient des faces principales et que ses faces de tranche aient individuellement une surface réduite par rapport à la surface de chaque face principale ; et **en ce que**
- le corps de chauffe (2) est situé le long de l'une des faces antérieure (4a) ou postérieure (4p) du parc de batteries (4) tandis que la plaque de convection (5) est située le long de l'autre de ces faces postérieure (4p) ou antérieure (4a) de ce parc.

5. Appareil (1) selon la revendication 4, **caractérisé en ce que** :
- la plaque de convection (5) s'étend le long de la face postérieure (4p) du parc de batteries, et ladite première plaque d'isolation thermique (3) s'étend le long la face antérieure (4a) de ce parc de batteries (4) ;
- le corps de chauffe (2) s'étend le long ladite première plaque d'isolation thermique (3), du côté de cette plaque opposé au parc de batteries (4).

6. Appareil (1) selon la revendication 5, **caractérisé en ce que** ladite première plaque d'isolation thermique (3) s'étend contre ladite face antérieure (4a) du parc de batteries (4) et **en ce que** le corps de chauffe (2) s'étend contre cette première plaque d'isolation thermique (3).

7. Appareil (1) selon la revendication 5, **caractérisé en ce qu'**un espace d'air (15) est aménagé entre le parc de batteries (4) et le corps de chauffe (2), et **en ce que** ladite première plaque d'isolation thermique (3) s'étend soit contre le parc de batteries (4) soit contre le corps de chauffe (2).

8. Appareil (1) selon la revendication 5, **caractérisé en ce qu'**un espace d'air (15) est aménagé entre le parc de batteries (4) et le corps de chauffe (2), et **en ce que** l'appareil (1) comprend une deuxième plaque d'isolation thermique (16), l'une des deux plaques d'isolation thermique (16) s'étendant contre le parc de batteries (4) et l'autre de ces deux plaques d'isolation thermique (3) s'étendant contre le corps de chauffe (2).

9. Appareil (1) selon l'une des revendications 1 à 8, **caractérisé en ce qu'**il comprend un élément (8) d'isolation thermique placé entre la plaque de convection (5) et chaque moyen de fixation (6).

10. Appareil (1) selon l'une des revendications 1 à 9, **caractérisé en ce qu'**une pâte de jonction est mise en place entre la plaque de convection (5) et le parc de batteries (4), afin de réaliser une liaison pleine, c'est-à-dire dépourvue d'espaces d'air, entre les surfaces de cette plaque de convection (5) et de ce parc de batteries (4) qui sont mutuellement en contact.

11. Appareil (1) selon l'une des revendications 1 à 9, **caractérisé en ce que** la plaque de convection (5) est perforée et/ou pourvue d'ailettes.

## Patentansprüche

1. Heizvorrichtung (1), die einen Heizkörper (2) und Batterien (7) zum Speichern der elektrischen Energie umfasst, wobei der Heizkörper (2) mindestens eine Fläche bildet, die derart entlang einer der vorderen (4a) oder hinteren Flächen (4p) des Batterieparks (4) oder oberhalb dieses Batterieparks in Nähe dieses Batterieparks liegt, dass sich Wärme, die vom Batteriepark (4) erzeugt wird, zu derjenigen hinzufügt, die vom Heizkörper (2) erzeugt wird, um eine Luftzirkulation durch Konvektion um die Vorrichtung herum zu schaffen;
**dadurch gekennzeichnet, dass** die Batterien (7) so zusammengruppiert sind, dass sie einen Batteriepark (4) bilden, der eine Parallelepiped-Form aufweist, welche vordere (4a) und hintere Flächen (4p) dieses Parks definiert; und dadurch, dass die Vorrichtung (1) umfasst:
- eine erste Wärmeisolierplatte (3), die zwischen dem Batteriepark (4) und dem Heizkörper (2) platziert ist;
- mindestens eine Konvektionsplatte (5), von der sich eine erste Seite (5a) mit der vorderen oder hinteren Fläche (4p), die der Batteriepark (4) bildet, derart in engem Kontakt befindet, dass ein Wärmeaustausch zwischen diesem Batteriepark (4) und der Konvektionsplatte (5) möglich ist; und
- mindestens ein Mittel (6) zum Befestigen an einer Wand (100), das auf einer der ersten Seite (5a) dieser Konvektionsplatte gegenüberliegenden zweiten Seite der Konvektionsplatte (5) liegt, wobei es dieses Befestigungsmittel (6) ermöglicht, die Vorrichtung (1) derart an dieser Wand (100) zu montieren, dass die Konvektionsplatte (5) in Abstand zum Boden (101) und in Abstand zur Wand (100) liegt, damit eine Luftströmung durch Konvektion durch den Spalt (10), der unterhalb der Vorrichtung (1) gestaltet ist, und den Spalt (11), der zwischen der Konvektionsplatte (5) und der Wand (100) gestaltet ist, möglich ist.

2. Vorrichtung (1) nach Anspruch 1, **dadurch gekennzeichnet, dass** die Fläche (4a) des Batterieparks (4), und die Fläche (2p) des Heizkörpers (2), die in Nähe zueinander liegen, plan sind.

3. Vorrichtung (1) nach einem der Ansprüche 1 oder 2, **dadurch gekennzeichnet, dass**:
- der Batteriepark (4) eine solche Form aufweist, dass die Höhe dieses Parks nahe an der Dicke dieses Parks ist, wobei der Park (4) so die Form eines länglichen Blocks aufweist; und dadurch, dass
- der Heizkörper (2) oberhalb dieses Parks und, wenn die Konvektionsplatte (5) vorhanden ist, in Nähe dieser Konvektionsplatte liegt.

4. Vorrichtung (1) nach einem der Ansprüche 1 bis 3, **dadurch gekennzeichnet, dass**:
- der Batteriepark (4) eine solche Form aufweist, dass seine vordere (4a) und hintere Fläche (4p) Hauptflächen sind, und dass seine Stirnflächen jeweils eine im Verhältnis zur Oberfläche jeder Hauptfläche reduzierte Oberfläche aufweisen; und dadurch, dass
- der Heizkörper (2) entlang einer der vorderen (4a) oder hinteren Flächen (4p) des Batterieparks (4) liegt, wohingegen die Konvektionsplatte (5) entlang der anderen dieser hinteren (4p) oder vorderen Flächen (4a) dieses Parks liegt.

5. Vorrichtung (1) nach Anspruch 4, **dadurch gekennzeichnet, dass**:
- sich die Konvektionsplatte (5) entlang der hinteren Fläche (4p) des Batterieparks erstreckt, und sich die erste Wärmeisolierplatte (3) entlang der vorderen Fläche (4a) dieses Batterieparks (4) erstreckt;
- sich der Heizkörper (2) entlang der ersten Wärmeisolierplatte (3) auf der dem Batteriepark (4) gegenüberliegenden Seite dieser Platte erstreckt.

6. Vorrichtung (1) nach Anspruch 5, **dadurch gekennzeichnet, dass** sich die erste Wärmeisolierplatte (3) an der vorderen Fläche (4a) des Batterieparks (4) erstreckt, und dadurch, dass sich der Heizkörper (2) an dieser ersten Wärmeisolierplatte (3) erstreckt.

7. Vorrichtung (1) nach Anspruch 5, **dadurch gekennzeichnet, dass** zwischen dem Batteriepark (4) und dem Heizkörper (2) ein Luftspalt (15) gestaltet ist, und dadurch, dass sich die erste Wärmeisolierplatte (3) entweder am Batteriepark (4) oder am Heizkörper (2) erstreckt.

8. Vorrichtung (1) nach Anspruch 5, **dadurch gekennzeichnet, dass** zwischen dem Batteriepark (4) und dem Heizkörper (2) ein Luftspalt (15) gestaltet ist, und dadurch, dass die Vorrichtung (1) eine zweite Wärmeisolierplatte (16) umfasst, wobei sich eine der zwei Wärmeisolierplatten (16) am Batteriepark (4) erstreckt, und sich die andere dieser zwei Wärmeisolierplatten (3) am Heizkörper (2) erstreckt.

9. Vorrichtung (1) nach einem der Ansprüche 1 bis 8, **dadurch gekennzeichnet, dass** sie ein Wärmeisolierelement (8) umfasst, das zwischen der Konvektionsplatte (5) und jedem Befestigungsmittel (6) platziert ist.

10. Vorrichtung (1) nach einem der Ansprüche 1 bis 9, **dadurch gekennzeichnet, dass** zwischen der Konvektionsplatte (5) und dem Batteriepark (4) eine Fügepaste angebracht ist, um eine vollflächige Verbindung, das heißt frei von Luftspalten, zwischen den sich miteinander in Kontakt befindenden Oberflächen dieser Konvektionsplatte (5) und dieses Batterieparks (4) auszuführen.

11. Vorrichtung (1) nach einem der Ansprüche 1 bis 9, **dadurch gekennzeichnet, dass** die Konvektionsplatte (5) perforiert und/oder mit Rippen versehen ist.

## Claims

1. A heating appliance (1) comprising a heater body (2) and electrical energy storage batteries (7), wherein:
the heater body (2) forms at least one face located along one of said anterior (4a) or posterior (4p) faces of the batteries bank (4), or above this batteries bank, proximate to this batteries bank, such that heat produced by the batteries bank (4) is added to that produced by the heater body (2) to create a circulation of air around the appliance, by convection;
**characterized in that** the batteries (7) are grouped together to form a batteries bank (4) having a parallelepipedal shape which defines anterior (4a) and posterior (4p) faces of this bank; and **in that**
the appliance (1) comprises:
- a first heat-insulating plate (3) placed between the batteries bank (4) and the heater body (2);
- at least one convection plate (5), whose first side (5a) is in intimate contact with the anterior or posterior (4p) face formed by the batteries bank (4), so that a heat exchange is possible between this batteries bank (4) and the convection plate (5); and
- at least one means (6) for fastening to a wall (100), located on a second side of the convection plate (5), opposite to said first side (5a) of said convection plate, this fastening means (6) allowing mounting the appliance (1) on this wall (100) such that the convection plate (5) is located away from the ground (101) and away from said wall (100), in order that an air flow is possible, by convection, through the space (10) arranged below the appliance (1) and the space (11) arranged between said convection plate (5) and said wall (100).

2. The appliance (1) according to claim 1, **characterized in that** the face (4a) of the batteries bank (4) and the face (2p) of the heater body (2) located proximate to each other are planar.

3. The appliance (1) according to any of claims 1 or 2, **characterized in that**:
- the batteries bank (4) has a shape such that the height of the bank is close to the thickness of the bank, the bank (4) thus having the shape of an elongated block; and **in that**
- the heater body (2) is located above this bank, and, when the convection plate (5) is present, proximate to this convection plate.

4. The appliance (1) according to any one of claims 1 to 3, **characterized in that**:
- the batteries bank (4) has a shape such that its anterior (4a) and posterior (4p) faces constitute the main faces and that its wafer faces individually have a reduced surface compared to the surface of each main face; and **in that**
- the heater body (2) is located along one amongst the anterior (4a) or posterior (4p) faces of the batteries bank (4) whereas the convection plate (5) is located along the other of these posterior (4p) or anterior (4a) faces of this bank.

5. The appliance (1) according to claim 4, **characterized in that**:
- the convection plate (5) extends along the posterior face (4p) of the batteries bank, and said first heat-insulating plate (3) extends along the anterior face (4a) of this batteries bank (4);
- the heater body (2) extends along said first heat-insulating plate (3), on the side of this plate opposite to the batteries bank (4).

6. The appliance (1) according to claim 5, **characterized in that** said first heat-insulating plate (3) extends against said anterior face (4a) of the batteries bank (4) and **in that** the heater body (2) extends against this first heat-insulating plate (3).

7. The appliance (1) according to claim 5, **characterized in that** an air gap (15) is arranged between the batteries bank (4) and the heater body (2), and **in that** said first heat-insulating plate (3) extends either against the batteries bank (4) or against the heater body (2).

8. The appliance (1) according to claim 5, **characterized in that** an air gap (15) is arranged between the batteries bank (4) and the heater body (2), and **in that** the appliance (1) comprises a second heat-insulating plate (16), one of the two heat-insulating plate (16) extending against the batteries bank (4) and the other of these two heat-insulating plates (3) extending against the heater body (2).

9. The appliance (1) according to any of claims 1 to 8, **characterized in that** it comprises a heat-insulating element (8) placed between the convection plate (5) and each fastening means (6).

10. The appliance (1) according to any of claims 1 to 9, **characterized in that** a junction paste is placed between the convection plate (5) and the batteries bank (4), in order to achieve a solid connection, that is to say without air gaps, between the surfaces of this convection plate (5) and of this batteries bank (4) which are in contact with one another.

11. The appliance (1) according to any of claims 1 to 9, **characterized in that** the convection plate (5) is perforated and/or provided with fins.
